# EUROPÄISCHE PATENTSCHRIFT

(11) **EP 3 986 800 B1**
(45) Veröffentlichungstag und Bekanntmachung des Hinweises auf die Patenterteilung: **05.10.2022**
(21) Anmeldenummer: 21717322.8
(22) Anmeldetag: 24.03.2021
(51) Int. Cl.: B65D 17/28, B65D 17/34

(54) **INTEGRIERTE VORRICHTUNG ZUR ÖFFNUNG UND ZUM VERSCHLUSS VON DOSEN**
INTEGRATED DEVICE FOR OPENING AND CLOSING OF CANS
DISPOSITIF INTÉGRÉ POUR L'OUVERTURE ET LA FERMETURE DES BOÎTES

(30) Priorität: 07.08.2020 ES 202000121
(43) Veröffentlichungstag der Anmeldung: 27.04.2022
(73) Patentinhaber: Serra Caselles, Genoveva, 03700 Denia (ES)
(72) Erfinder: Serra Caselles, Genoveva, 03700 Denia (ES)
(86) Internationale Anmeldenummer: PCT/EP2021/000029
(87) Internationale Veröffentlichungsnummer: WO 2022/028727

(56) Entgegenhaltungen:
- CH-A2- 703 562
- KR-Y1- 200 199 549
- US-A- 6 059 137

## Beschreibung

### BEREICH DER ERFINDUNG

Die vorliegende Erfindung bezieht sich auf eine integrierte Vorrichtung zur Öffnung und zum Verschluss von Dosen und Büchsen mit Unverformbarkeit deren Ovals, von solchen, die sich dazu benutzen lassen, um Ausgussöffnungen in Behältern zu verschließen, die dadurch geöffnet werden, dass ein Teil des ursprünglichen Behälterdeckels abgetrennt wird, um eine Teilentleerung des Inhalts zu ermöglichen.

Beispielhafte Situationen für den Bedarf an solchem Verschluss von Öffnungen zur Aufbewahrung von Produktresten auf Grund von Teilentleerung stellt vor allem der allmähliche Produktkonsum dar, wie der von kondensierter und gezuckerter Milch, von kohlensäurehaltigen Erfrischungsgetränken in Metall- oder Plastikdosen im Bereich des Verzehrs von Nahrungsmitteln, neben zähflüssigen, brausenden, flüchtigen, ätzenden oder korrosiven Flüssigkeiten im Produktsektor für den menschlichen Konsum nicht notwendigerweise im Nahrungsmittelbereich, wie dem pharmazeutischen oder dem der Kosmetik, aber auch die Produkte für industrielle Reinigung oder für die des Haushalts, die Belieferung mit Schmiermitteln für Motore, wie für stationäre Maschinen, für den Unterhalt öffentlichen Mobiliars etc.

Ausdrücklich kann die integrierte Vorrichtung zur Öffnung und zum Verschluss von Dosen und Büchsen mit Unverformbarkeit des Ovals, als Erfindungsgegenstand, zum Verschluss von Ausgussöffnungen an Behältern, sowie zur Ermöglichung der Teilentleerung deren Inhalts durch Ausgießen, vor allem von Dosen mit kreisförmiger Grundfläche, benutzt werden.

### HINTERGRUND DER ERFINDUNG

Bis jetzt sind lediglich solche Verschlussvorrichtungen bekannt, die mit einem Drehverschluss benutzt werden oder durch Druck auf ein Teil, das den gesamten Durchmesser der Oberfläche der Öffnungsseite einer Dose oder Büchse umfasst. In der Regel wird dabei auf ein kreisförmiges Teil halbfesten Plastikmaterials zurückgegriffen, dessen ringförmige Seitenwand von außen über die Seitenwand der Dose oder Büchse gestülpt wird, oder auf einen Blechdeckel mit Gewinde. Diese Lösung findet ebenfalls Anwendung für die Öffnung von Teilöffnungsverschlüssen in Dosen oder Büchsen.

Beispiele von Produkten, deren Verpackung auf einer Seite als Ausgussöffnung ganz oder teilweise geöffnet wird, sind in erster Linie die bereits erwähnte Kondensmilch oder die Erfrischungsgetränke in Aluminiumdosen, wobei zumindest die Erstere über einen Verschlussdeckel zu ihrem Verschluss verfügt, wenn auch nicht in allen Ländern ihrer Vermarktung, während sich in den Deckeln der angebotenen Aluminiumdosen mit Teilöffnung auf dem Gebiet der Erfrischungsgetränke in der Regel keine Abdeckung feststellen lässt, der fabrikationsseitig hinzugefügt wäre. Zur Abdeckung und Aufbewahrung von Produktrest in diesen Behältern muss auf Plastikdeckel zurückgegriffen werden, die in der Regel als Zubehör und nicht spezifisch an der Dose verkauft werden, deren Öffnung man zu verschließen wünscht.

US Patent 6 059 137 A vom 09.5.2000 (Westwood), US Patent 4 979 635 A vom 25.12.1990 (Levine), US Patent 4 673 099 A vom 16.6.1987 (Wells) oder US Patent 2 012 012 586 A1 (Rinderer) benutzen Elemente vorliegender Patentbeschreibung, verwenden allerdings keine Längsstreben zur Verstärkung weder bei der Problemstellung noch bei der Lösung im Bereich von Getränkedosen in deren technischen Zustandsbeschreibung.

Zweifellos existiert keine Vorrichtung zur teilweisen Öffnung und zum Verschluss, unter Zuhilfenahme einer Verbindung durch zwei unverformbare seitliche Stege mit auf ihnen aufgestanzten Längsstreben, die eine Lösung zur Möglichkeit böte, die Teilöffnung zum Ausguss am Behälterdeckel zu verschließen, die den dosifizierten Produktausguss ermöglichte, die wesentlicher Bestandteil der Selben wäre und nicht lediglich ein Zubehör.

Es besteht daher die Notwendigkeit einer Vorrichtung zur Teilöffnung und zum Verschluss von Dosen mit Flussdosierung, für die Möglichkeit zum Verschluss von Ausgussöffnungen an ihnen und zur Ermöglichung dosifizierter Teilentleerung deren Inhalts durch Ausgießen, insbesondere an Dosen mit Deckeln kreisförmiger Grundfläche. Es ist genau hier, wo die vorliegende Erfindung einsetzt.

### BESCHREIBUNG DER ERFINDUNG

Integrierte Vorrichtung zur Öffnung und zum Verschluss von Dosen und Büchsen, um eine teilweise Entleerung deren Inhalts zu ermöglichen mit nachfolgendem Verschluss dieser Dosen und Büchsen als Behälter, mit einem abtrennbaren Oval als wesentlicher Bestandteil eines Behälterdeckels dieses Behälters, wobei das Oval durch eine umlaufende Ritzlinie begrenzt wird, und mit einem Hebel zur Abtrennung des Ovals, wobei sich der Hebel in fester Verbindung mit dem Behälterdeckel befindet durch eine zentrale Vernietung, wobei der Hebel eine Vernietungsseite umfasst, die eine Oberfläche der zentralen Vernietung umfasst, die versehen ist mit einer Verlängerung des Hebels zum Abriss und die einen Falz zum Behälterdeckel hin aufweist, wobei die der Vernietungsseite im Längssinn gegenüberliegenden Seite einen Handgriff mit einer oberseitigen Abdeckung des Ovals aufweist, wobei zwei seitliche Stege die Vernietungsseite mit der Seite des Handgriffs verbinden und unverformbar sind in Bezug auf die aufgewendete Kraft beim Abtrennen des Ovals durch das Aufweisen von auf diesen Stegen aufgestanzten Längsstreben zur Verstärkung, mit Achsen, die eine querseitige Falzachse bilden an ihren Seiten, die mit der Seite des Handgriffs verbunden sind wobei der Falz das Oval abtrennt und mit ihrer Innenseite auf eine vertikale Position hin anhebt, indem der Hebel von Hand mit der Seite des Handgriffs nach und nach in eine vertikale Position geführt wird, wobei das Oval, über zwei Verbindungen auf den Behälterdeckel des Behälters verfügt, sowie über eine mittige Längsstrebe, die die Unverformbarkeit einer Oberfläche des Ovals beim Anheben in eine vertikale Position durch die aufgewendete Kraft an dem Falz garantiert.

Nach einem zusätzlichen Gesichtspunkt der Erfindung hat die Seite des Handgriffs des Hebels einen Durchmesser sodass die Fläche der Seite des Handgriffs, größer ist als die Oberfläche des Ovals unter ihm, dessen Ritzlinie umlaufend.

Nach einem weiteren zusätzlichen Gesichtspunkt der Erfindung verfügt die Seite des Handgriffs über eine Auswölbung an der Oberseite zum Haltfinden der Finger während deren vertikalen Bewegung.

Nach einem anderen zusätzlichen Gesichtspunkt der Erfindung weist die Seite des Handgriffs eine Verbindungsdichtung aus flexiblem Material an der unteren Oberfläche der oberseitigen Abdeckung des Ovals mit einem, im Verhältnis zu dessen Durchmesser, größeren Durchmesser zu einem hermetischen Verschluss auf.

### KURZE BESCHREIBUNG DER ZEICHNUNGEN

Die vorhergehenden und weitere Charakteristiken und Vorzüge der Erfindung spiegeln sich deutlicher wider durch die nachfolgende ausführliche Beschreibung in Verbindung mit den beigefügten schematischen Zeichnungen in denen:
- Abbildung 1 zeigt eine perspektivische Ansicht einer integrierten Vorrichtung zur Öffnung und zum Verschluss von Dosen und Büchsen, die Vorrichtung ersichtlich im Neuzustand, den Hebel mit der Seite des Handgriffs, die Verbindung in Form von zwei unverformbaren seitlichen Stegen und die Oberfläche der zentralen Vernietung auf der Oberseite des Behälterdeckels des Behälters, am Deckel des Behälters vernietet, sowie das Oval vor der Öffnung,
- Abbildung 2 zeigt eine Draufsicht auf einen Hebel als Einzelteil von oben aus gesehen, mit den Angelpunkten der querseitige Falzachse der unverformbaren seitlichen Stege,

- Abbildung 3 ist eine Seitenansicht des Hebels, ersehbar die Falz, aus dem gleichen Teil, nach unten abgebogen, die Auswölbung in der Oberfläche und die Verbindungsdichtung auf der Unterseite der Seite des Handgriffs,
- Abbildung 4 ist eine perspektivische Ansicht eines Behälterdeckels eines Behälters mit abgenommenem Hebel, ersehbar die Ritzlinie, die das Oval umläuft, mit den beiden Parallelunterbrechungen und der Lage der zentralen Vernietung,
- Abbildung 5 ist eine Querschnittansicht eines Behälters mit Behälterdeckel, als Aufriss mit dem abgetrennten und durch die Falz des Hebels hochgehobenen Ovals,
- Abbildung 6 zeigt eine perspektivische Ansicht eines Ovals als Einzelteil von unten gesehen, ersehbar die mittige Längsstrebe.
   - 1 =: Integrierte Vorrichtung zur Öffnung und zum Verschluss von Dosen und Büchsen mit Unverformbarkeit des Ovals
   - 2 =: Behälter
   - 3 =: Oval
   - 4 =: Behälterdeckel
   - 5 =: Ritzlinie
   - 6 =: Hebel
   - 7 =: zentrale Vernietung
   - 8 =: Verlängerung des Hebels zum Abriss
   - 9 =: Falz

   - 10 =: Handgriff
   - 11 =: oberseitige Abdeckung des Ovals
   - 12 =: Oberfläche der zentralen Vernietung
   - 13 =: Vernietungsseite
   - 14 =: unverformbare seitliche Stege
   - 15 =: Längsstreben zur Verstärkung
   - 16 =: querseitige Falzachse
   - 17 =: Auswölbung
   - 18 =: Verbindungsdichtung
   - 19 =: Parallelunterbrechungen
   - 20 =: längsseitige Falzachse des Ovals
   - 21 =: mittige Längsstrebe
   - 22 =: Längsstrebe des Falzes
   - 23 =: Schneide des Falzes

### AUSFÜHRLICHE BESCHREIBUNG DER ERFINDUNG

Die nachfolgende Beschreibung wird in Bezug auf die Benutzung der Integrierten Vorrichtung zur Öffnung und zum Verschluss von Dosen und Büchsen mit Unverformbarkeit des Ovals (1), als Gegenstand der Erfindung, für Behälter mit Nahrungsmitteln angefertigt.

Das darf jedoch nicht so verstanden werden, als handele es sich um eine Limitierung der Erfindung, sondern um eine beispielhafte Veranschaulichung der Selben, da, wie bereits zuvor gesagt, die vorliegende Vorrichtung viele weitere Anwendungsmöglichkeiten haben kann.

In erster Linie Bezug nehmend auf die Figuren 1 bis 6 der Abbildungen wird angemerkt, dass die integrierte Vorrichtung zur Öffnung und zum Verschluss von Dosen und Büchsen mit Unverformbarkeit des Ovals (1), Gegenstand der Erfindung, einen Hebel (6) umfasst, der eine Seite mit einer Verlängerung des Hebels zum Abriss (8) vorweist, die über einen Falz (9) auf den Behälterdeckel (4) verfügt, während die andere Seite ausgestattet ist mit einem Handgriff (10), mit einer oberseitigen Abdeckung des Ovals (11) und einem Oval (3) das über zwei Verbindungen auf den Behälterdeckel (4) des Behälters (2) verfügt und eine unverformbare Oberfläche aufweist.

Aus Abbildung 1 entnimmt man eine integrierte Vorrichtung zur Öffnung und zum Verschluss von Dosen und Büchsen mit Unverformbarkeit des Ovals (1), die Vorrichtung ersichtlich im Neuzustand, den Hebel (6) mit der Seite des Handgriffs (10), die Verbindung in Form von zwei unverformbaren seitlichen Stegen (14) und die Oberfläche der zentralen Vernietung (12) auf der Oberseite des Behälterdeckels (4) des Behälters (2), am Deckel des Behälters vernietet, sowie das Oval (3) vor der Öffnung.

Abbildung 2 zeigt eine Draufsicht auf einen Hebel (6) als Einzelteil von oben aus gesehen, mit den Angelpunkten der querseitige Falzachse (16) der unverformbaren seitlichen Stege (14).

Aus Abbildung 3 entnimmt man eine Seitenansicht des Hebels (6), ersehbar der Falz (9) aus dem gleichen Teil nach unten abgebogen, die Auswölbung (17) in der Oberfläche und die Verbindungsdichtung (18) auf der Unterseite der Seite des Handgriffs (10).

Abbildung 4 ist eine perspektivische Ansicht eines Behälterdeckels (4) eines Behälters (2) mit dem Hebel (6) abgenommen, ersehbar die Ritzlinie (5), das Oval (3) umlaufend, mit den beiden Parallelunterbrechungen (19) und der Lage der zentralen Vernietung (7).

In Abbildung 5 ersieht man eine Querschnittansicht eines Behälters (2) mit Behälterdeckel (4), als Aufriss mit dem abgetrennten und durch den Falz (9) des Hebels (6) hochgehobenen Ovals (3).

Abbildung 6 zeigt eine perspektivische Ansicht eines Ovals (3) als Einzelteil von unten gesehen, ersehbar die mittige Längsstrebe (21).

Um besagte Integrierte Vorrichtung zur Öffnung und zum Verschluss von Dosen und Büchsen mit Unverformbarkeit des Ovals (1) zum ersten Mal zu benutzen, geht man zunächst daran, den vorgesehenen Teil im Behälterdeckel (4), des Behälters (2) freizulegen, durch Abriss von Hand mit der Seite des Handgriffs (10) des Hebels (6), die Auswölbung (17) in der Oberfläche mit den Fingern einer Hand fassend und nachfolgend nach oben ziehend. Der Falz (9) durchtrennt mit ihrer Schneide der Falz (23) den vorgesehenen Teil in der Ritzlinie (5), die das Oval (3) zwischen den beiden Parallelunterbrechungen (19) umläuft. Durch die Angleichung der Winkelbewegung des Hebels (6) an den Winkel, den der Falz (9) bezüglich des Hebelkörpers aufweist, kommt dessen Innenseite mit der mittigen Längsstrebe (21) an der Unterseite des Ovals (3) in Verbindung. Die fortschreitende Öffnung des Winkels in Richtung 180° bezüglich der anfänglichen Position hebt das Oval (3) an, unter vorheriger Abtrennung an der Ritzlinie dank der Unverformbarkeit sowohl der mittigen Längsstrebe (21) des Ovals, wie auch der Längsstrebe der Falz (22) um die längsseitige Falzachse des Ovals (20) und die Achsen der querseitigen Falzachse (16) an den Enden der unverformbaren seitlichen Stege (14) mit dem Handgriff.

Nachfolgend geht man zur Ausgussneigung des Behälters (2) über. Auf diese Weise wird die Entleerung des Inhalts des Behälters in der gewünschten Menge erreicht.

Nach Beendigung des Ausgussvorgangs geht man zum Verschluss der Öffnung im Behälterdeckel (4) über, unter Zurückführung des Hebels (6) zusammen mit dem Oval (3), das sich unter der Seite des Handgriffs (10) befindet, in seine ursprüngliche Position. Die Verbindungsdichtung (18) verbleibt in Verbindung mit dem Behälterdeckel (4) an der Unterseite des Handgriffs (10), den erzeugten Ritz zwischen abgetrenntem Oval und Behälterdeckel (4) durch Bruch der Ritzlinie (5) während der Öffnungsaktion abdeckend dank des größeren Durchmessers des Handgriffs im Verhältnis zu dem des Ovals, sowie durch die Charakteristiken des flexiblen Materials der Dichtung. Der Behälter (2) bleibt hermetisch verschlossen.

Für nachfolgende Entleerungen wird zieht man in einem ersten Schritt am Handgriff (10) nach oben und geht zu seinem Verschluss wie in vorheriger Beschreibung über durch das Verbiegen in eine horizontale Position gegensinnig zu dem Vorherigen.

Die integrierte Vorrichtung zur Öffnung und zum Verschluss von Dosen und Büchsen mit Unverformbarkeit des Ovals (1), erlaubt so die gewünschte oder notwendige Anzahl von Öffnungen und Verschlüssen bis zur vollständigen Entleerung des Behälters (2).

Es versteht sich, dass der Gebrauch der integrierten Vorrichtung zur Öffnung und zum Verschluss von Dosen und Büchsen mit Unverformbarkeit des Ovals (1), als Erfindungsgegenstand, für andere Anwendungen als die für Nahrungsmittelinhalte sich auf die gleiche, vorher beschriebene Weise bewerkstelligte, am Handgriff (10) zum Öffnen oder zum Verschließen nach oben oder nach unten ziehend, unter vorhergehendem Wirken des Falzes (9) der Verlängerung des Hebels zum Abriss (8) des Hebels (6) zur Freilegung des Ovals (3) im Behälterdeckel (4) durch das Bewegen aus einer horizontalen in eine vertikale Position zur Benutzung der Öffnungs- und Verschlussvorrichtung in einem Behälter (2) vor der ersten Ingebrauchnahme.

Die Erfindung hat so eine integrierte Vorrichtung zur Öffnung und zum Verschluss von Dosen und Büchsen mit Unverformbarkeit des Ovals geschaffen, die verschiedene Vorteile aufweist, unter denen sich die folgenden hervorheben lassen:
- Schlichte Struktur und, in der Konsequenz, einfache Handhabung.
- Praktische Handhabung wegen ihrer universellen und vielseitigen Anwendungsmöglichkeit.
- Ästhetische Form der Präsentierung, da die integrierte Vorrichtung zur Öffnung und zum Verschluss von Dosen und Büchsen sowohl im Zustand vor der ersten Öffnung, als auch nach Öffnung und Wiederverschluss, ein Aussehen von Vollständigkeit darbietet.

Die vorhergehende Beschreibung hat sich auf die wesentlichen Eigenschaften der Erfindung konzentriert.

Es versteht sich jedoch, dass die beschriebene Vorrichtung Modifizierungen in Form und Struktur unterworfen sein könnte, ohne sich von der Erfindungsleistung zu entfernen. Es wird deswegen gefordert, dass ihre Reichweite ausschließlich durch den Inhalt der nachfolgenden Patentansprüche begrenzt wird.

## Patentansprüche

1. Integrierte Vorrichtung zur Öffnung und zum Verschluss von Dosen und Büchsen, um eine teilweise Entleerung deren Inhalts zu ermöglichen mit nachfolgendem Verschluss dieser Dosen und Büchsen als Behälter (2), mit einem abtrennbaren Oval (3) als wesentlicher Bestandteil eines Behälterdeckels (4) dieses Behälters, wobei das Oval durch eine umlaufende Ritzlinie (5) begrenzt wird, und mit einem Hebel (6) zur Abtrennung des Ovals, der sich in fester Verbindung mit dem Behälterdeckel befindet durch eine zentrale Vernietung (7), wobei der Hebel eine Vernietungsseite (13) umfasst, die eine Oberfläche der zentralen Vernietung (7) umfasst, die versehen ist mit einer Verlängerung des Hebels zum Abriss und die einen Falz (9) zum Behälterdeckel hin aufweist, charakterisiert dadurch dass die der Vernietungsseite (13) im Längssinn gegenüberliegenden Seite einen Handgriff (10) mit einer oberseitigen Abdeckung des Ovals aufweist, wobei zwei seitliche Stege (14) die Vernietungsseite (13) mit der Seite des Handgriffs (10) verbinden und unverformbar sind in Bezug auf die aufgewendete Kraft beim Abtrennen des Ovals (3) durch das Aufweisen von auf diesen Stegen aufgestanzten Längsstreben zur Verstärkung (15), mit Achsen, die eine querseitige Falzachse (16) bilden an ihren Seiten, die mit der Seite des Handgriffs (10) verbunden sind wobei der Falz (9) das Oval (3) abtrennt und mit ihrer Innenseite auf eine vertikale Position hin anhebt, indem der Hebel (6) von Hand mit der Seite des Handgriffs (10) nach und nach in eine vertikale Position geführt wird, wobei das Oval (3) über zwei Verbindungen auf den Behälterdeckel (4) des Behälters (2) verfügt, sowie über eine mittige Längsstrebe (21), die die Unverformbarkeit einer Oberfläche des Ovals (3) beim Anheben in eine vertikale Position durch die aufgewendete Kraft an dem Falz (9) garantiert.

2. Integrierte Vorrichtung zur Öffnung und zum Verschluss von Dosen und Büchsen mit Unverformbarkeit deren Ovals (1), nach Patentanspruch 1 **dadurch gekennzeichnet, dass** die Seite des Handgriffs (10) des Hebels (6) einen Durchmesser hat, sodass die Fläche der Seite des Handriffs größer ist alsdie Oberfläche des Ovals (3) unter ihm, dessen Ritzlinie (5) umlaufend.

3. Integrierte Vorrichtung zur Öffnung und zum Verschluss von Dosen und Büchsen, nach Patentansprüchen 1 bis 2 **dadurch gekennzeichnet, dass** die Seite des Handgriffs (10) über eine Auswölbung (17) an der Oberseite zum Haltfinden der Finger während deren vertikalen Bewegung verfügt.

4. Integrierte Vorrichtung zur Öffnung und zum Verschluss von Dosen und Büchsen, nach Patentansprüchen 1 bis 3 **dadurch gekennzeichnet, dass** die Seite des Handgriffs (10) eine Verbindungsdichtung (18) aus flexiblem Material an der unteren Oberfläche der oberseitigen Abdeckung des Ovals (11) mit einem, im Verhältnis zu dessen Durchmesser, größeren Durchmesser zu einem hermetischen Verschluss aufweist.

## Claims

1. Integrated device for opening and closing of cans and tins, to allow partial emptying of its contents with subsequent closing of these cans and tins (2), with a partial lid (3) detachable as integrated part of a container's lid (4), of this container, delimited the partial lid by a circumscribing scoring line (5) and with a lever (6) for the detachment of the partial lid joint together with the lid by centred riveting (7) the while the lever comprises a riveting end (13) that comprises a surface of the centred riveting (7) provided with a tear-off extension of the lever and presenting a fold (9) towards the lid, **characterized by** the fact that the end opposite of the riveting end (13) in a lengthways meaning disposes of a handgrip (10) with an upper covering of the partial lid, wherein two lateral crosspieces (14) connect the riveting end (13) with the end of the handgrip (10) being non-deformable before the applied force tearing off the partial lid (3) as they dispose of longitudinal coating braces (15) die-cut in them, forming transverse folding shafts (16) at their ends connected with the end of the handgrip (10), wherein the fold (9) detaches the partial lid (3) then rising it up into a vertical position with its inner side, being the lever (6) gradually guided by hand into a vertical position with its end of the handgrip (10), whereby the partial lid (3) disposes of two connections towards the lid (4) of the container (2) as well as of a longitudinal central brace (21) that ensures the non-deformability of a surface of the partial lid (3) before the applied force at the fold (9) while rising into a vertical position.

2. Integrated device for opening and closing of cans and tins with a non-deformable partial lid (1), according to claim 1, **characterized by** the fact that the end of the handgrip (10) of the lever (6) disposes of a diameter so that the surface of the end of the handgrip is bigger than the surface of the partial lid (3) under it surrounding its the scoring line (5).

3. Integrated device for opening and closing of cans and tins, according to claims 1 and 2, **characterized by** the fact that the end of the handgrip (10) of the lever (6) disposes of a protuberance (17) at the upper surface for a grip of the fingers during its vertical movement.

4. Integrated device for opening and closing of cans and tins, according to claims 1 to 3, **characterized by** the fact that the end of the handgrip (10) of the lever (6) disposes of a sealing washer (18) of semi-soft material on the lower surface of the upper covering of the partial lid (3) with a larger diameter compared to its diameter in order to achieve a tight closure.

## Revendications

1. Dispositif intégré pour l'ouverture et la fermeture de boîtes et de canettes afin de permettre un vidage partiel de leur contenu, avec fermeture ultérieure de ces boîtes et canettes en tant que récipient (2), avec un ovale (3) détachable faisant partie intégrante d'un couvercle du récipient (4) de ce récipient, l'ovale étant délimité par une ligne d'incision (5) périphérique, et avec un levier (6) pour la séparation de l'ovale, qui se trouve en liaison fixe avec le couvercle du récipient par un rivetage centré (7), le levier comprenant un côté de rivetage (13), qui comprend une surface du rivetage centré (7), qui est pourvu d'un prolongement du levier pour la rupture et qui présente une feuillure (9) vers le couvercle du récipient, **caractérisé en ce que** la face opposée longitudinalement à la face de rivetage (13) comporte une poignée (10) avec une couverture supérieur de l'ovale, deux entretoises latérales indéformables (14) reliant la face de rivetage (13) à la face de la poignée (10) et étant indéformables par rapport à l'effort appliqué lors du sectionnement de l'ovale (3) par la présence d'entretoises longitudinales de renfort (15) estampées sur ces entretoises, avec des axes formant un axe de pliage transversal (16) sur ses côtés reliés au côté de la poignée (10), la feuillure (9) séparant l'ovale (3) et le soulevant par son côté intérieur vers une position verticale, en reliant manuellement le levier (6) au côté de la poignée (10) est progressivement amené en position verticale,l'ovale (3) disposant de deux connexions sur le couvercle (4) du récipient (2), ainsi que d'une entretoise longitudinale centrale (21) garantissant l'indéformabilité d'une surface de l'ovale (3) lorsqu'il est soulevé dans une position verticale par la force appliquée sur la feuillure (9).

2. Dispositif intégré pour l'ouverture et la fermeture de boîtes et de canettes avec indéformabilité de leur ovale (1), selon la revendication 1, **caractérisé en ce que** le côté de la poignée (10) du levier (6) a un diamètre tel que la surface du côté de la poignée est plus grande que la surface de l'ovale (3) sous celui-ci, en entourant sa ligne d'incision (5).

3. Dispositif intégré pour l'ouverture et la fermeture de boîtes et de canettes, selon les revendications 1 à 2, **caractérisé en ce que** le côté de la poignée (10) dispose d'un renflement (17) sur le côté supérieur pour maintenir les doigts pendant leur mouvement vertical.

4. Dispositif intégré pour l'ouverture et la fermeture de boîtes et de canettes, selon les revendications 1 à 3, **caractérisé en ce que** le côté de la poignée (10) comprend un joint de connexion (18) en matériau flexible sur la surface inférieure du couvercle supérieur de l'ovale (11) avec un diamètre plus grand par rapport à son diamètre pour une fermeture hermétique.
